# EUROPÄISCHE PATENTSCHRIFT

(11) **EP 2 697 435 B1**
(45) Veröffentlichungstag und Bekanntmachung des Hinweises auf die Patenterteilung: **15.04.2015**
(21) Anmeldenummer: 12734916.5
(22) Anmeldetag: 06.07.2012
(51) Int. Cl.: E01H 10/00

(54) **VERFAHREN ZUM BEFÜLLEN UND ENTLEEREN EINES FLÜSSIGKEITSTANKS EINES STREUGERÄTS FÜR WINTERDIENSTFAHRZEUGE SOWIE STREUGERÄT**
METHOD FOR FILLING AND EMPTYING A LIQUID TANK OF A SPREADER DEVICE FOR WINTER SERVICE VEHICLES, AND SPREADER DEVICE
PROCÉDÉ DE REMPLISSAGE ET DE VIDAGE D'UN RÉSERVOIR À LIQUIDE D'UN APPAREIL D'ÉPANDAGE POUR VÉHICULES DU SERVICE HIVERNAL AINSI QU'APPAREIL D'ÉPANDAGE

(43) Veröffentlichungstag der Anmeldung: 19.02.2014
(62) Teilanmeldung aus: 13177033.1
(73) Patentinhaber: Küpper-Weisser GmbH, D-78199 Bräunlingen (DE)
(72) Erfinder: ISELE, Rolf, 78234 Engen (DE)
(74) Vertreter: Klunker . Schmitt-Nilson . Hirsch
(86) Internationale Anmeldenummer: PCT/EP2012/063237
(87) Internationale Veröffentlichungsnummer: WO 2014/005648

(56) Entgegenhaltungen:
- DE-A1- 4 008 630
- DE-A1-102010 029 142
- FR-A1- 2 667 335

## Beschreibung

Die Erfindung betrifft ein Verfahren zum Befüllen und ein Verfahren zum Entleeren eines Flüssigkeitstanks eines Streustoffgeräts für Winterdienstfahrzeuge sowie ein für die Durchführung dieser Verfahren entsprechend eingerichtetes Streugerät für Winterdienstfahrzeuge und ein mit einem solchen Streugerät ausgerüstetes Winterdienstfahrzeug als solches.

Aus der FR 2 667 335 A ist ein Streugerät mit Tankbehältern bekannt, die über Röhre verbunden sind.

Aus der deutschen Offenlegungsschrift DE 10 2010 029 142 A1 ist ein Streugerät für Winterdienstfahrzeuge bekannt, welches drei verschiedene Streumethoden in sich vereint, nämlich Trockensalzstreuung, Feuchtsalzstreuung und reine Solestreuung. Normalerweise befindet sich die Sole für die Feuchtsalzstreuung und reine Solestreuung in einem Zusatztank, der beispielsweise seitlich des Streustoffbehälters, in dem das Streusalz aufbewahrt wird, montiert ist. Da die Zusatztanks zu klein sind, um eine Standard-Streustrecke von ca. 50 km mit reiner Sole zu streuen, wird in der DE 10 2010 029142 A1 vorgeschlagen, den Streustoffbehälter wahlweise als weiteren Tankbehälter zur Aufnahme von Sole zu nutzen. Die Zusatztanks bleiben erhalten für den Fall, dass Feuchtsalz gestreut werden soll und der Streustoffbehälter zur Aufnahme fester Taustoffe benötigt wird. Anstatt den Streustoffbehälter selbst als weiteren Tankbehälter zu verwenden, kann alternativ ein in den Streustoffbehälter einsetzbarer Tanksack vorgesehen werden. Die für die reine Solestreuung benötigte Sole wird dabei in herkömmlicher Weise aus den Zusatztanks gefördert und die Zusatztanks werden von Zeit zu Zeit mit Sole aus dem Streustoffbehälter oder dem darin aufgenommenen Tanksack automatisch nachgefüllt. Dazu dient eine Pumpe, die über einen in den Streustoffbehälter bzw. Tanksack hineinragenden Schlauch die darin aufgenommene Sole in die Zusatztanks pumpt. Als Pumpe kann eine Saugpumpe 51, wie in Figur 17 und 18 dargestellt, oder alternativ eine Tauchpumpe dienen.

Der Einsatz der Pumpen zum automatischen Auffüllen der Zusatztanks hat sich allerdings als störanfällig erwiesen.

Aufgabe der vorliegenden Erfindung ist es daher, diesen Nachteil des Standes der Technik zu überwinden.

Diese Aufgabe wird durch ein Verfahren zum Befüllen sowie ein Verfahren zum Entleeren eines Flüssigkeitstanks eines Winterdienststreugeräts sowie durch ein entsprechend angepasstes Streugerät mit den Merkmalen der unabhängigen Ansprüche gelöst. In davon abhängigen Ansprüchen sind vorteilhafte Weiterbildungen und Ausgestaltungen der Erfindung angegeben.

Der Kern der Erfindung ist darin zu sehen, dass das automatische Nachfüllen der Zusatztanks mit Sole aus dem Streustoffbehälter oder dem darin eingesetzten Tanksack im Wesentlichen allein durch hydrostatische Kräfte erreicht wird. Mittels der erfindungsgemäßen Lösung ist es aber nicht nur möglich, die Zusatztanks im laufenden Betrieb nachzufüllen, sondern es ist gleichfalls möglich, das erstmalige Befüllen der Zusatztanks so mit dem Befüllen des Streustoffbehälters bzw. des darin aufgenommenen Tanksacks zu koppeln, dass dies in einem Schritt erfolgen kann. Die unterschiedlichen Tankbehälter brauchen somit nicht mehr getrennt befüllt zu werden, was eine deutliche Erleichterung und Zeitersparnis bedeutet.

Dementsprechend sieht das erfindungsgemäße Verfahren zum Befüllen eines Flüssigkeitstanks, der als einen ersten Tankbehälter z.B. den Streustoffbehälter oder den darin aufgenommenen Tanksack und als einen oder mehrere zweite Tankbehälter z.B. die vorgenannten Zusatztanks umfasst, vor, dass der erste Tankbehälter mit dem oder den zweiten Tankbehältern über eine Flüssigkeitsleitung derart verbunden ist, dass zunächst der erste Tankbehälter mit Flüssigkeit, zum Beispiel mit Sole, bis zu einem Moment befüllt wird, ab dem die in den ersten Tankbehälter gefüllte Flüssigkeit durch die Flüssigkeitsleitung hindurch in den mindestens einen zweiten Tankbehälter zu fließen beginnt, wobei das Befüllen des oder der zweiten Tankbehälter mit Flüssigkeit aus dem ersten Tankbehälter durch die Flüssigkeitsleitung hindurch im Anschluss an diesen Moment erfolgt.

Dazu besitzt die Flüssigkeitsleitung einen höchsten Punkt zwischen den beiden Leitungsöffnungen an den jeweiligen Enden der Flüssigkeitsleitung. Dieser höchste Punkt liegt vorzugsweise auf Höhe eines oberen Bereichs des ersten Tankbehälters (Haupttank) oder darüber, so dass der Schritt des Befüllens des oder der zweiten Tankbehälter (Zusatztanks) erst beginnt, wenn der erste Tankbehälter vollständig oder zumindest nahezu vollständig gefüllt ist. Das Befüllen des oder der zweiten Tankbehälter beginnt nämlich erst, nachdem die Flüssigkeit in der Flüssigkeitsleitung den höchsten Punkt erreicht hat, und danach setzt sich das Befüllen des oder der zweiten Tankbehälter mit Flüssigkeit aus dem ersten Tankbehälter durch die Flüssigkeitsleitung hindurch unter Ausnutzung hydrostatischer Kräfte automatisch fort, nämlich solange wie die Leitungsöffnung des in den zweiten Tankbehälter (Zusatztank) ragenden Endes der Flüssigkeitsleitung unter dem Flüssigkeitspegel des ersten Tankbehälters (Haupttank) liegt. Diese Möglichkeit ist nicht auf die Verwendung eines Tanksacks als ersten Tankbehälter beschränkt sondern kann bei Beachtung gewisser Randbedingungen, die nachfolgend noch erläutert werden, auch eingesetzt werden, wenn z.B. der Streustoffbehälter selbst als erster Tankbehälter (Haupttank) genutzt wird.

Vorzugsweise liegt die (erste) Leitungsöffnung der Flüssigkeitsleitung nahe am Grund des ersten Tankbehälters, damit sich der erste Tankbehälter beim Entleeren möglichst vollständig entleert. Aus demselben Grund liegt die (zweite) Leitungsöffnung des an den zweiten Tankbehälter (Zusatztank) angeschlossenen oder darin hineinragenden Endes der Flüssigkeitsleitung an einer Stelle unterhalb der (ersten) Leitungsöffnung des an den ersten Tankbehälter (Haupttank) angeschlossenen oder darin hineinragenden gegenüberliegenden Endes der Flüssigkeitsleitung, damit der erste Tankbehälter beim Entleeren des Flüssigkeitstanks möglichst tief entleert werden. Vorzugsweise liegt die (zweite) Leitungsöffnung daher unterhalb des Grundes des ersten Tankbehälters.

Die Flüssigkeitsleitung kann über einen oberen Rand des Streustoffbehälters geführt werden. Der höchste Punkt der Flüssigkeitsleitung liegt dann oberhalb des Streustoffbehälters oder eines darin aufgenommenen Tanksacks. Dies bietet einerseits den Vorteil, dass das maximale Füllvolumen des ersten Tankbehälters (Streustoffbehälter bzw. darin aufgenommener Tanksack) problemlos vollständig mit Flüssigkeit gefüllt werden kann, bevor das Befüllen des zweiten Tankbehälters durch die Flüssigkeitsleitung hindurch beginnt. Problematisch ist allerdings, dass für diesen Fall bei der Verwendung eines Tanksacks als erstem Tankbehälter ein Überdruck in dem Tanksack aufgebaut werden muss, um die Flüssigkeit aus dem Tanksack heraus über den höchsten Punkt der Flüssigkeitsleitung hinaus durch die Flüssigkeitsleitung zu drängen. Wichtig dabei ist auch, dass die Flüssigkeit mit einem solchen Volumenstrom in den ersten Tankbehälter hinein gepumpt wird, dass die Flüssigkeit über den höchsten Punkt nicht nur hinüberschwappt sondern die Flüssigkeitsleitung vollständig füllt. Denn nur bei einer geschlossenen Flüssigkeitssäule in der Flüssigkeitsleitung wird das Ziel erreicht, dass die Flüssigkeit aufgrund hydrostatischer Kräfte automatisch von dem ersten Tankbehälter in den zweiten Tankbehälter nachgezogen wird.

Wenn dagegen der erste Tankbehälter nicht durch einen Tanksack sondern z.B. durch den Streustoffbehälter selbst gebildet wird, ist die Erzeugung eines Überdrucks im ersten Tankbehälter nicht möglich. Für diesen Fall kann beispielsweise eine Saugpumpe an der Flüssigkeitsleitung vorgesehen werden, mit der die Flüssigkeit einmalig über den höchsten Punkt der Flüssigkeitsleitung hinaus gesaugt wird. Anschließend kann die Saugpumpe abgeschaltet werden und der weitere Befüllvorgang läuft automatisch allein aufgrund hydrostatischer Kräfte ab. Die Überdruckproblematik lässt sich vermeiden, wenn die Flüssigkeitsleitung nicht um den oberen Rand des Streustoffbehälters herum sondern in einem oberen Bereich durch die Wandung des Streustoffbehälters hindurch geführt wird. Dann beginnt das Befüllen des zweiten Tankbehälters, wenn der erste Tankbehälter nahezu vollständig gefüllt ist und setzt sich automatisch fort, sofern sichergestellt ist, dass sich in der Flüssigkeitsleitung beim Anlaufen des selbständigen Befüllvorgangs eine geschlossene Flüssigkeitssäule bildet, wie zuvor erläutert.

Im oberen Bereich des Streustoffbehälters ist die Wandung des Streustoffbehälters selbst bei Gegenwart eines Tanksacks relativ gut zugänglich, so dass die Flüssigkeitsleitung an dieser Stelle ohne weiteres durch die Wandung des Streustoffbehälters zum Tanksack geführt werden kann oder der Tanksack an der entsprechenden Stelle an eine Öffnung im Streustoffbehälter angeschlossen werden kann, an deren gegenüberliegender Seite dann ein zum Zusatztank führender Schlauch angeschlossen wird.

Das Befüllen des ersten Tankbehälters kann beendet werden, sobald sich der zweite Tankbehälter automatisch aufgrund der wirkenden hydrostatischen Kräfte füllt. Der erste Tankbehälter leert sich dann in dem Maße, wie sich der zweite Tankbehälter füllt. Daher ist es bevorzugt, den ersten Tankbehälter weiter zu befüllen, während sich der zweite Tankbehälter automatisch mit Flüssigkeit aus dem ersten Tankbehälter füllt, bis beide Tankbehälter vollständig gefüllt sind.

Wenn man im späteren Betrieb des Streugeräts den Flüssigkeitstank entleert, indem Flüssigkeit aus den zweiten Tankbehältern (Zusatztanks) abgezweigt wird, so sinkt zunächst der Flüssigkeitspegel in dem ersten Flüssigkeitstank (Haupttank, das heißt Streustoffbehälter oder Tanksack), bis dessen Flüssigkeitspegel bis auf die Höhe des höchsten zweiten Tankbehälters (Zusatztank) gesunken ist. Anschließend sinken die Flüssigkeitspegel in beiden Tankbehältern in gleichem Maße, bis die (erste) Leitungsöffnung in dem ersten Tankbehälter über den Flüssigkeitspegel ragt. In diesem Moment reißt die Flüssigkeitssäule in der Flüssigkeitsleitung ab. Wenn der Durchmesser der Flüssigkeitsleitung klein und die Kapillarkräfte ausreichend groß sind, wird die in der Flüssigkeitsleitung befindliche Flüssigkeitssäule beim weiteren Entleeren des zweiten Tankbehälters nachgezogen. Dieser Effekt ist jedermann in Zusammenhang mit Strohhalmen geläufig. Daher kann es sinnvoll sein, die Flüssigkeitsleitung aus einem Bündel von Leitungen mit ausreichend kleinem Querschnitt zu bilden, um diesen Effekt zu begünstigen.

Vorzugsweise sind Entlüftungsöffnungen an den ersten und zweiten Tankbehältern vorgesehen, so dass die darin befindliche Luft in dem Maße entweichen kann, wie sich der entsprechende Tankbehälter mit Flüssigkeit füllt. Desweiteren kann ein Füllstandsbegrenzer im zweiten Tankbehälter oder im ersten Tankbehälter, je nach dem gewählten Befüllungsprinzip, vorgesehen werden, der an die Befüllungsapparatur ein Stoppsignal sendet, wenn ein vorgegebener Füllstand erreicht ist.

Nachfolgend wird die Erfindung beispielhaft anhand der begleitenden Zeichnungen beschrieben. Darin zeigen:
- Figur 1: ein isoliertes Streugerät gemäß einem ersten Ausführungsbeispiel in perspektivischer Ansicht,
- Figuren 2 bis 9: verschiedene Zustände beim Befüllen und Entleeren des Flüssigkeitstanks des in Figur 1 dargestellten Streugeräts schematisch im Querschnitt,
- Figur 10: ein Ersatzschaubild für das Streugerät gemäß Figuren 1 bis 9,
- Figur 11: einen schematischen Querschnitt durch ein Streugerät gemäß einem zweiten Ausführungsbeispiel,
- Figur 12: einen schematischen Querschnitt durch ein Streugerät gemäß einem dritten Ausführungsbeispiel,
- Figur 13: einen schematischen Querschnitt durch ein Streugerät gemäß einem vierten Ausführungsbeispiel,
- Figur 14: einen schematischen Querschnitt durch ein Streugerät gemäß einem fünften Ausführungsbeispiel,
- Figur 15: ein Streugerät gemäß dem Stand der Technik mit einem im Streustoffbehälter aufgenommenen Tanksack und
- Figur 16: das Streugerät gemäß dem Stand der Technik aus Figur 15 ohne den Tanksack.

Dargestellt in Figur 1 ist ein Aufsatz-Streugerät 1 als Aufbau auf eine Ladefläche eines LKWs, der hier nicht explizit dargestellt ist. Auf einen geschweißten Trägerrahmen 2 ist ein Streustoffbehälter 3 aufgebaut, der einen trichterförmigen Querschnitt besitzt, so dass sich in dem Streustoffbehälter aufgenommene Taustoffe am konisch zusammenlaufenden Grund des Streustoffbehälters 3 sammeln. Eine Förderschnecke am Grund des Streustoffbehälters transportiert feste Streustoffe, insbesondere Streusalz, aus dem Streustoffbehälter 3 hinaus zu einem Auslass 4, durch den hindurch die Streustoffe wiederum schwerkraftbedingt in das Fallrohr 5 einer Streueinrichtung 6 und durch das Fallrohr 5 hindurch auf einen Streuteller 7 der Streueinrichtung 6 fallen können. Zwei Zusatztanks 10 für Flüssigkeit, insbesondere für eine Salzlösung (Sole), sind vorgesehen, um den durch das Fallrohr 5 hindurchfallenden trockenen Streustoffen in geeignet dosierter Menge Flüssigkeit zuzumischen. Dies erfolgt in an sich bekannter Weise über eine Saugleitung 15 unter Verwendung einer entsprechend angesteuerten Pumpe 16. Der Ort der Zumischung muss nicht notwendiger Weise im Fallrohr selbst liegen, sondern kann beispielsweise auch erst am unteren Ende des Fallrohrs 5 auf dem Streuteller 7 erfolgen.

Es können weitere Zusatztanks 10 beispielsweise vor dem Streustoffbehälter 3 vorgesehen sein. Insbesondere können die Zusatztanks 10 zugunsten einer Vergrößerung des Inhalts des Streustoffbehälters 3 deutlich kleiner ausgeführt sein, als es in Figur 1 dargestellt ist. Falls mehrere Zusatztanks 10 zum Zumischen von flüssigen Taustoffen vorgesehen sind, so sind sie vorzugsweise über Leitungen miteinander verbunden.

Die Funktionen reine Solestreuung, Trockensalzstreuung oder Feuchtsalzstreuung lassen sich mit der Pumpe 16 und geeigneten Ventilen 11.2 erreichen. Mittels des als Dreiwegehahn ausgebildeten Ventils 11.2 (zum Beispiel Kugelhahn) kann die Pumpe 16 mit der Sprüheinrichtung 17 oder mit dem Fallrohr 5 verbunden werden, um zwischen der reinen Solestreuung und der Feuchtsalzstreuung umzuschalten. Falls Trockensalz gestreut werden soll, also ohne Zumischung von Sole aus den Zusatztanks 10, kann entweder die Pumpe 16 abgeschaltet oder der Dreiwegehahn 11.2 so verschwenkt werden, dass der Leitungsweg von der Pumpe 16 sowohl zur Sprüheinrichtung 17 als auch zur Streueinrichtung 6 unterbrochen ist. Andererseits ist es mit der in Figur 1 dargestellten Stellung des Dreiwegehahns 11.2 auch möglich, sowohl Trockensalz mittels der Streueinrichtung 6 als auch reine Sole mittels der Sprüheinrichtung 17 zu streuen. Durch geeignete Abwandlung des Systems, beispielsweise durch andere oder zusätzliche Wegeventile und/oder zusätzliche Leitungen und/oder Leitungsverzweigungen und/oder durch ein oder mehrere weitere Pumpen kann auch gewährleistet werden, gleichzeitig reine Sole über die Sprüheinrichtung 17 sowie Feuchtsalz über die Streueinrichtung 6 zu streuen.

Um nun die Soleaufnahmekapazität des Streugeräts 1 zu erhöhen, ist in dem Streustoffbehälter 3 ein Flüssigkeitstank 40 eingesetzt und über eine Flüssigkeitsleitung 50 mit den Zusatztanks 10 verbunden. Der Flüssigkeitstank 40 kann über einen Einfüllstutzen 42 mit Sole befüllt werden.

Zusätzlich zu dem Einfüllstutzen 42 ist ein Durchführstutzen 43 vorgesehen, durch den hindurch die Flüssigkeitsleitung 50 mit einer Schlauchverlängerung 50A in den Flüssigkeitstank 20 hineingeführt wird. Die Schlauchverlängerung 50A reicht bis zum Grund des Flüssigkeitstanks 40. So kann der Flüssigkeitstank 40 durch die Flüssigkeitsleitung 50 hindurch vollständig entleert werden und den Zusatztanks 10, das heißt im konkreten Ausführungsbeispiel gemäß Figur 1 der die beiden Zusatztanks 10 verbindenden Saugleitung 15, zugeleitet werden.

Im Ausführungsbeispiel gemäß Figur 1 wird der Flüssigkeitstank 40 durch einen Tanksack 40A gebildet, der - wie beschrieben - in den Streustoffbehälter 3 eingesetzt ist. Für die Zwecke der vorliegenden Erfindung muss der Tanksack 40A nicht unbedingt aus einem flexiblen, zusammenlegbaren Material bestehen, er kann genauso gut als steifer Einsatztank ausgebildet sein. Jedoch ist es bevorzugt, wenn der Tanksack, wie in DE 10 2010 029 142 A1 beschrieben, flexibel und zusammenlegbar ist, so dass er besser lagerbar ist.

Der Tanksack 40A füllt nur die Hälfte des Streustoffbehälters 3 aus. In der verbleibenden anderen Hälfte kann ein zweiter Tanksack 40A oder aber trockener Streustoff aufgenommen werden, der dann unter dem Tanksack 40A hindurch zur Streueinrichtung 6 gefördert wird. Sofern ein zweiter Tanksack 40A vorgesehen wird, kann ein Überlauf zwischen den Tanksäcken vorgesehen werden, der zur einfacheren Bedienbarkeit möglichst weit oben angeordnet ist. An den Überlauf des zweiten Tanksacks schließt sich dann wiederum eine Schlauchverlängerung an, die zum Grund des zweiten Tanksacks reicht.

Anhand der Figuren 2 bis 9 wird nachfolgend das Prinzip des Befüllens und Entleerens des Flüssigkeitstanks beschrieben, der sich hier aus dem durch den Tanksack 40A gebildeten ersten Tankbehälter und durch zwei Zusatztanks 10 als zweite Tankbehälter zusammensetzt. Die Darstellungen sind rein schematisch zu verstehen.

Figur 2 zeigt eine erste Phase des Befüllvorgangs des Tankbehälters 40A. Zu diesem Moment sind die Zusatztanks 10 noch vollständig leer. Das Sperrventil 18 ist geschlossen. Anstelle des Sperrventils 18 kann das Verschließen der an die beiden Zusatztanks 10 angeschlossenen Saugleitung 15 auch allein durch die Pumpe 16 (Figur 1) sichergestellt werden. Gemäß dem in Figur 2 dargestellten Flüssigkeitspegel ist der Tanksack 40A noch nicht vollständig gefüllt. Der auf die Flüssigkeit wirkende Druck entspricht dem Umgebungsdruck po. Der Pfeil zeigt an, dass der Tanksack 40A durch den Einfüllstutzen 42 hindurch weiter mit Flüssigkeit befüllt wird.

In Figur 3 ist der Flüssigkeitspegel soweit gestiegen, dass das Entlüftungsventil 44 (vgl. auch Figur 1) schließt. Ein Schwimmer 45 im Entlüftungsventil 44 stellt sicher, dass keine Flüssigkeit aus dem Tanksack 40A austreten kann. Der auf die Flüssigkeit in dem Tanksack 40A wirkende Druck entspricht zu diesem Zeitpunkt immer noch dem Umgebungsdruck po. Der Flüssigkeitspegel ist in der Flüssigkeitsleitung 50 bereits über den Tanksack 40A gestiegen.

Beim weiteren Füllen des Tanksacks 40A (Figur 4) wird der auf die in dem Tanksack 40A befindliche Flüssigkeit wirkende Druck p über den Umgebungsdruck po erhöht. Der Tanksack 40A bläht sich auf (nicht gezeigt), wie durch die im Tanksack dargestellten Pfeile angedeutet wird, und die im Tanksack 40A befindliche Flüssigkeit wird durch die Flüssigkeitsleitung 50 über den höchsten Punkt 50B der Flüssigkeitsleitung 50 hinaus gedrängt. Dieser Moment ist in Figur 4 dargestellt. Der durch den Einfüllstutzen 42 strömende Volumenstrom ist ausreichend groß, damit die Flüssigkeit über den höchsten Punkt 50B der Flüssigkeitsleitung 50 nicht nur hinüberschwappt, sondern als geschlossene Flüssigkeitssäule die Flüssigkeitsleitung 50 vollständig ausfüllt und hinabströmt.

Sobald die Flüssigkeitssäule den tiefsten Punkt des Tanksacks 40A unterschritten hat, fließt automatisch Flüssigkeit aus dem Tanksack 40A durch die Flüssigkeitsleitung 50 in den rechten Zusatztank 10 nach und über die Verbindungsleitung 15 auch in den linken Zusatztank 10 hinein. Figur 5 veranschaulicht dieses Prinzip. Das Flüssigkeitsniveau in den Zusatztanks 10 steigt parallel in dem Maße, wie das Flüssigkeitsniveau im Tanksack 40 sinkt. Es ist in diesem Moment nicht notwendig, weiter Flüssigkeit durch den Einfüllstutzen 42 zuzuführen (jedoch ist dies ratsam, um die Gesamtbefüllungsdauer möglichst kurz zu halten).

Figur 6 zeigt den Zustand, in dem die Flüssigkeitsniveaus in allen Tankbehältern 40A und 10 denselben Pegel erreicht haben. Es strömt keine weitere Flüssigkeit durch die Flüssigkeitsleitung 50. Der Flüssigkeitspegel der Zusatztanks 10 ist bis in die nach oben führenden Entlüftungsrohre 30 angestiegen. Spätestens jetzt wird der Befüllvorgang durch weiteres Zuführen von Flüssigkeit durch den Einfüllstutzen 42 in den Tanksack 40A fortgeführt. Der Flüssigkeitspegel in den Entlüftungsrohren 30 steigt weiter an, bis das maximale Füllvolumen erreicht ist, wie in Figur 7 dargestellt. Dementsprechend enden die Entlüftungsrohre 30 oberhalb des höchsten Füllniveaus des Tanksacks 40A.

Zum Entleeren des Flüssigkeitstanks wird das Sperrventil 18 geöffnet oder die Pumpe 16 entsprechend betrieben. Flüssigkeit wird dann durch die Saugleitung 15 hindurch aus den Zusatztanks 10 entnommen, und in gleichem Maße fließt Flüssigkeit aus dem Tanksack 40A durch die Flüssigkeitsleitung 50 hindurch in die Zusatztanks 10 nach, wie in Figur 8 dargestellt. Der Flüssigkeitspegel sinkt in allen Tankbehältern 40A und 10 gleichmäßig, bis er das in Figur 9 gezeigte unterste Niveau erreicht hat, bei dem die Leitungsöffnung der in dem Tanksack 40A hineinragenden Schlauchverlängerung 50A aus dem Flüssigkeitspegel auftaucht. Ab diesem Moment erfolgt die weitere Entleerung des Flüssigkeitstanks allein aus den Zusatztanks 10 heraus.

Anstelle der Entlüftungsrohre 30 können die Zusatztanks 10 auch mit Entlüftungsventilen 31 ausgestattet sein, wie in Figur 1 dargestellt. Dieses Entlüftungsventil 31 schließt ähnlich wie das Entlüftungsventil 44 des Tanksacks 40A automatisch, wenn ein entsprechend hoher Füllstand erreicht ist. Dieser Moment kann messtechnisch erfasst werden und als Signal dafür dienen, das weitere Befüllen des Tanksacks 40A einzustellen, was allerdings nur dann sinnvoll ist, wenn das Befüllen des Tanksacks 40A fortgesetzt wird, während sich die Zusatztanks 10 mit durch die Flüssigkeitsleitung 50 geleitete Flüssigkeit aus dem Tanksack 40A füllen.

Figur 10 zeigt ein Ersatzschaltbild für das in Figur 1 dargestellte Streugerät. Über einen Einfüllstutzen 42 wird Flüssigkeit in den Tanksack 40A geleitet. Der Tanksack 40A entlüftet über das Entlüftungsventil 44 und die Flüssigkeit wird über die Flüssigkeitsleitung 50 und Schlauchverlängerung 50A der Verbindungsleitung 14 zwischen den beiden Zusatztanks 10 zugeführt, über die die Flüssigkeit dann in die Zusatztanks 10 strömt. Die beiden Zusatztanks 10 sind über Entlüftungsrohre 30 an eine gemeinsame Entlüftung 30A angeschlossen, die oberhalb des Zusatztanks 40A endet (im Ersatzschaubild nicht dargestellt). Ein separater Füllstandsbegrenzer 32 ist an einen der beiden Zusatztanks 10 angeschlossen und signalisiert bei einem vorgegebenen Füllstand das Ende des Befüllvorgangs.

Über Leitungen 19 sind die Zusatztanks 10 an einen Verteiler 20 gekoppelt, der die Flüssigkeit aus den Zusatztanks 10 wahlweise der Streueinrichtung 6 oder einem weiteren Verteiler 21 zuführt, mit dem die Flüssigkeit mehreren Sprühköpfen 17A, 17B, 17C zugeteilt werden kann.

Figur 10 stellt damit gleichzeitig ein zweites Ausführungsbeispiel als Abweichung des ersten Ausführungsbeispiels dar, welches in Figur 11 nochmal schematisch wiedergegeben ist. Demnach führt hier die Flüssigkeitsleitung 50 in eine Verbindungsleitung 14 zwischen den beiden Zusatztanks 10, die verschieden ist von den zum Verteiler 20 führenden Saugleitungen 19, über die Flüssigkeit aus den Zusatztanks 10 abgezogen wird.

Figur 12 zeigt als drittes Ausführungsbeispiel eine weitere Abwandlung, die ebenfalls bereits im Zusammenhang mit dem Ersatzschaubild gemäß Figur 10 erläutert wurde. Dementsprechend enden die Entlüftungsrohre 30 des Zusatztanks 10 in einer gemeinsamen Entlüftung 30A, die wiederum als selbstschließendes Ventil ausgebildet ist, das dann schließt, wenn der Flüssigkeitspegel im gesamten Flüssigkeitstank die Entlüftung 30A erreicht hat. Dies kann, wie erwähnt, messtechnisch erfasst werden und als Signal zum Abschalten des Befüllvorgangs dienen. Dementsprechend liegt bei diesem dritten Ausführungsbeispiel der Einfüllstutzen 42 oberhalb der Entlüftung 30A, damit der Einfüllstutzen 42 gefahrlos verschlossen werden kann, ohne dass dabei Flüssigkeit aus dem Flüssigkeitstank austritt.

Figur 13 zeigt als weitere Abwandlung ein viertes Ausführungsbeispiel. Hier liegt der oberste Punkt 50B der Flüssigkeitsleitung 50 in einem oberen Bereich des Tanksacks 40A unmittelbar unterhalb der maximalen Füllhöhe des Tanksacks 40A. Die Flüssigkeit strömt daher aus dem Tanksack 40A in die Flüssigkeitsleitung 50, wenn der maximale Füllstand im Tanksack 40A in etwa erreicht ist, ohne dass ein Überdruck im Tanksack 40A erzeugt werden muss. Die Flüssigkeitsleitung 50 führt dann weiter im oberen Bereich des Streustoffbehälters 3 durch eine Wandung 3A des Streustoffbehälters 3 hindurch. Kupplungen 61 und 62 an der Behälterwand 3A sind vorgesehen, um von außen die Flüssigkeitsleitung 50 und von innen die Schlauchverlängerung 50A daran anzuschließen. Dies ist auch auf der Innenseite des Streustoffbehälters 3 relativ unproblematisch, weil diese Stelle des Streustoffbehälters 3 selbst bei Gegenwart des Tanksacks 40A noch gut zugänglich ist.

Figur 14 zeigt als weitere Abwandlung ein fünftes Ausführungsbeispiel. In diesem Falle wird der erste Tankbehälter (Haupttank) nicht durch einen in den Streustoffbehälter eingesetzten Tanksack sondern durch den Streustoffbehälter 3 selbst gebildet. Eine dichtend in den Streustoffbehälter 3 eingesetzte Platte 28 bildet den Grund des ersten Tankbehälters. Darunter verläuft die Fördereinrichtung zum Fördern von festen Streustoffen für den Fall, dass der Streubehälter 3 zu anderen Zeiten nicht als Flüssigkeitstank sondern in herkömmlicher Weise als Behälter zur Aufnahme von zum Beispiel Streusalz dient. Die Flüssigkeitsleitung 50 ist über einen Durchlass 63 in der Wandung 3A des Streustoffbehälters 3 in den Streustoffbehälter 3 hineingeführt und ragt mit seiner Schlauchverlängerung 50A bis an den Grund des Streustoffbehälters 3. Das Prinzip des Befüllens und Entleerens entspricht dem vorbeschriebenen Prinzip, insbesondere ähnlich dem vierten Ausführungsbeispiel gemäß Figur 13. Sofern der Flüssigkeitsdruck beim Befüllen der Tankbehälter nicht ausreicht, eine geschlossene Wassersäule in der Flüssigkeitsleitung 50 zu erzeugen, um im Anschluss daran ein selbständiges Nachströmen von Flüssigkeit aus dem Streustoffbehälter 3 in den Zusatztank 10 zu gewährleisten, können zusätzlich z.B. eine Saugpumpe 52 und ein Sperrventil 53 vorgesehen werden. Zunächst wird das Sperrventil 53 geschlossen und anschließend die Saugpumpe 52 in Betrieb genommen. Sobald die Saugpumpe 52 Flüssigkeit angesaugt hat, kann die Saugpumpe 52 abgeschaltet und anschließend das Sperrventil 53 geöffnet werden. Dann fließt die Flüssigkeit durch die Flüssigkeitsleitung 50 automatisch vom Streustoffbehälter 3 in den Zusatztank 10. Andere Möglichkeiten, um ein Fließen durch die Flüssigkeitsleitung 50 in Gang zu setzen, sind ebenfalls möglich.

Anstelle des Streustoffbehälters 3 kann auch ein anderer Tank als Haupttank bzw. "erster Tank" dienen. Die vorbeschriebenen Prinzipien, insbesondere die Verwendung einer einen höchsten Punkt durchlaufenden Verbindungsleitung 50, sind darauf in gleicher Weise anwendbar.

## Patentansprüche

1. Verfahren zum Befüllen eines Flüssigkeitstanks (40A, 10; 3,10) eines Streugeräts (1) für Winterdienstfahrzeuge, wobei der Flüssigkeitstank einen ersten Tankbehälter (40A; 3) und mindestens einen mit dem ersten Tankbehälter über eine Flüssigkeitsleitung (50,50A) verbundenen zweiten Tankbehälter (10) aufweist und wobei der erste Tankbehälter (40; 3) z.B. ein Streustoffbehälter (3), der mit einer Streueinrichtung (6) zum Ausstreuen von in dem Streustoffbehälter aufgenommenen festen Streustoffen gekoppelt ist oder koppelbar ist, oder ein in dem Streustoffbehälter (3) aufgenommener Tanksack (40A) oder steifer Einsatztank ist, **gekennzeichnet durch** die folgenden Schritte:
- Befüllen des ersten Tankbehälters (40A; 3) mit Flüssigkeit, wie zum Beispiel Sole, bis zu einem Moment, ab dem die in dem ersten Tankbehälter (40A; 3) gefüllte Flüssigkeit **durch** die Flüssigkeitsleitung (50, 50A) hindurch in den mindestens einen zweiten Tankbehälter (10) zu fließen beginnt, und
- Befüllen des mindestens einen zweiten Tankbehälters (10) mit Flüssigkeit aus dem ersten Tankbehälter (40A; 3) **durch** die Flüssigkeitsleitung (50) hindurch im Anschluss an den vorgenannten Moment, wobei die Flüssigkeitsleitung (50, 50A) einen höchsten Punkt (50B) besitzt und der Schritt des Befüllens des mindestens einen zweiten Tankbehälters (10) erst beginnt und unter Ausnutzung hydrostatischer Kräfte fortgesetzt wird, nachdem die Flüssigkeit in der Flüssigkeitsleitung (50, 50A) den höchsten Punkt (50B) erreicht hat.

2. Verfahren nach Anspruch 1, wobei der mindestens eine zweite Tankbehälter (10) neben und/oder vor dem Streustoffbehälter angeordnet ist.

3. Verfahren nach Anspruch 1 oder 2, wobei der höchste Punkt (50B) der Flüssigkeitsleitung (50, 50A) auf Höhe eines oberen Bereichs des ersten Tankbehälters (40A; 3) oder darüber liegt, so dass der Schritt des Befüllens des mindestens einen zweiten Tankbehälters (10) erst beginnt, wenn der erste Tankbehälter (40A; 3) vollständig oder zumindest nahezu vollständig gefüllt ist.

4. Verfahren nach Anspruch 3, wobei ein maximales Füllvolumen des ersten Tankbehälters (40A; 3) vollständig mit Flüssigkeit gefüllt wird, bevor das Befüllen des mindestens einen zweiten Tankbehälters (10) beginnt.

5. Verfahren nach einem der Ansprüche 1 bis 4, wobei das Befüllen des ersten Tankbehälters (40A; 3) während des Befüllens des zweiten Tankbehälters (10) fortgesetzt wird.

6. Verfahren zum Entleeren eines Flüssigkeitstanks (40A, 10; 3,10) eines Streugeräts (1) für Winterdienstfahrzeuge, wobei der Flüssigkeitstank einen ersten Tankbehälter (40A; 3) und mindestens einen mit dem ersten Tankbehälter über eine Flüssigkeitsleitung (50; 50A) verbundenen zweiten Tankbehälter (10) aufweist, eine erste Leitungsöffnung der Flüssigkeitsleitung (50A) in dem ersten Tankbehälter, vorzugsweise am Grund des ersten Tankbehälters (40A; 3), liegt und der erste Tankbehälter (40A; 3) z.B. ein Streustoffbehälter (3), der mit einer Streueinrichtung zum Ausstreuen von in dem Streustoffbehälter aufgenommenen festen Streustoffen gekoppelt ist oder koppelbar ist, oder ein in dem Streustoffbehälter (3) aufgenommener Tanksack (40A) oder steifer Einsatztank ist, wobei die Flüssigkeitsleitung (50, 50A) so angeordnet wird, dass ein höchster Punkt (50B) der Flüssigkeitsleitung (50, 50A) zwischen der ersten Leitungsöffnung der Flüssigkeitsleitung (50) und der zweiten Leitungsöffnung der Flüssigkeitsleitung (50A) liegt, mit folgenden Schritten:
- Entnehmen von Flüssigkeit aus dem ersten Tankbehälter (40A; 3) durch den zweiten Tankbehälter (10) hindurch, indem eine zweite Leitungsöffnung der Flüssigkeitsleitung (50) so angeordnet wird, dass beim Entnehmen der Flüssigkeit aus dem zweiten Tankbehälter (10) Flüssigkeit aus dem ersten Tankbehälter (40A; 3) allein aufgrund hydrostatischer Kräfte in den zweiten Tankbehälter (10) nachströmt.

7. Verfahren nach Anspruch 6, wobei der mindestens eine zweite Tankbehälter (10) neben und/oder vor dem Streustoffbehälter (3) angeordnet ist.

8. Verfahren nach Anspruch 6 oder 7, wobei der höchste Punkt (50B) der Flüssigkeitsleitung (50,50A) auf Höhe eines oberen Bereichs des ersten Tankbehälters (40A; 3) oder darüber liegt.

9. Streugerät (1) für Winterdienstfahrzeuge mit einem Flüssigkeitstank (40A, 10; 3,10), der mindestens einen ersten Tankbehälter (40A; 3) und mindestens einen mit dem ersten Tankbehälter über eine Flüssigkeitsleitung (50, 50A) verbundenen zweiten Tankbehälter (10) umfasst, wobei der erste Tankbehälter (40A; 3) z.B. ein Streustoffbehälter (3), der mit einer Streueinrichtung (6) zum Ausstreuen von in dem Streustoffbehälter aufgenommenen festen Streustoffen gekoppelt ist oder koppelbar ist, oder ein in dem Streustoffbehälter (3) aufgenommener Tanksack (40A) oder steifer Einsatztank ist und wobei die Flüssigkeitsleitung (50, 50A) mit einem ersten Ende an den ersten Tankbehälter (40A; 3) angeschlossen ist oder darin hineinragt und dort eine erste Leitungsöffnung, vorzugsweise am Grund des ersten Tankbehälters (40A; 3), besitzt und mit einem zweiten Ende an den mindestens zweiten Tankbehälter (10) angeschlossen ist oder darin hineinragt und dort eine zweite Leitungsöffnung, vorzugsweise an einer Stelle unterhalb der ersten Leitungsöffnung, besitzt, wobei die Flüssigkeitsleitung (50, 50A) einen höchsten Punkt (50B) zwischen der ersten Leitungsöffnung und der zweiten Leitungsöffnung besitzt, der auf Höhe eines oberen Bereichs des ersten Tankbehälters (40A; 3) oder darüber liegt, und wobei die Flüssigkeitsleitung (50, 50A) eingerichtet ist, Flüssigkeit aus dem ersten Tankbehälter (40A; 3) durch die Flüssigkeitsleitung (50, 50A) hindurch in den zweiten Tankbehälter (10) ohne jegliche Einrichtung zum aktiven Fördern der Flüssigkeit und allein aufgrund hydrostatischer Kräfte zu transportieren.

10. Streugerät nach Anspruch 9, wobei der mindestens eine zweite Tankbehälter (10) neben und/ oder vor dem Streustoffbehälter (3) angeordnet ist.

11. Streugerät nach Anspruch 9 oder 10, wobei an der Flüssigkeitsleitung eine Saugpumpe vorgesehen ist, mit der die Flüssigkeit aus dem ersten Tankbehälter einmalig über den höchsten Punkt (50B) der Flüssigkeitsleitung hinaus saugbar ist, so dass anschließend nach Abschalten der Saugpumpe die Flüssigkeit allein aufgrund hydrostatischer Kräfte durch die Flüssigkeitsleitung (50, 50A) transportiert wird.

12. Streugerät nach Anspruch 10 oder 11, wobei die Flüssigkeitsleitung (50, 50A) durch eine Wandung (3a) des Streustoffbehälters (3) hindurchführt.

13. Streugerät nach einem der Ansprüche 9 bis 12, wobei der erste Tankbehälter (40A; 3) eine erste Entlüftungsöffnung (44) aufweist, die dazu eingerichtet ist, dass Luft durch die erste Entlüftungsöffnung entweichen kann, während der erste Tankbehälter (40A; 3) durch eine von der ersten Entlüftungsöffnung (44) verschiedene Öffnung (42) mit Flüssigkeit befüllt wird.

14. Streugerät nach einem der Ansprüche 9 bis 13, wobei der mindestens eine zweite Tankbehälter (10) mindestens eine zweite Entlüftungsöffnung (30; 30A; 31) aufweist, die dazu eingerichtet ist, dass Luft durch die zweite Entlüftungsöffnung entweichen kann, während der mindestens eine zweite Tankbehälter (10) durch eine von der zweiten Entlüftungsöffnung (30; 30A; 31) verschiedene Öffnung mit Flüssigkeit befüllt wird.

15. Winterdienstfahrzeug umfassend ein Streugerät nach einem der Ansprüche 9 bis 14.

## Claims

1. A method for filling a liquid tank (40A, 10; 3, 10) of a spreader (1) for winter service vehicles, wherein the liquid tank has a first tank container (40A; 3) and at least one second tank container (10) connected to the first tank container via a liquid line (50, 50A), and wherein the first tank container (40; 3) is e.g. a spreading material container (3) which is coupled or is coupleable to a spreading device (6) for spreading solid spreading materials received in the spreading material container, or a tank sack (40A) or rigid insertable tank received in the spreading material container (3), **characterized by** the following steps:
- filling the first tank container (40A; 3) with liquid, such as for example brine, up to a moment as of when the liquid filled in the first tank container (40A; 3) begins to flow through the liquid line (50, 50A) into the at least one second tank container (10), and
- filling the at least one second tank container (10) with liquid from the first tank container (40A; 3) through the liquid line (50) following the above-mentioned moment, wherein the liquid line (50, 50A) possesses a highest point (50B) and the step of filling the at least one second tank container (10) only begins and is continued exploiting hydrostatic forces after the liquid in the liquid line (50, 50A) has reached the highest point (50B).

2. The method according to claim 1, wherein the at least one second tank container (10) is disposed beside and/or in front of the spreading material container.

3. The method according to claim 1 or 2, wherein the highest point (50B) of the liquid line (50, 50A) lies at the height of an upper region of the first tank container (40A; 3) or thereabove, so that the step of filling the at least one second tank container (10) only begins when the first tank container (40A; 3) is completely or at least almost completely filled.

4. The method according to claim 3, wherein a maximum filling volume of the first tank container (40A; 3) is completely filled with liquid before the filling of the at least one second tank container (10) begins.

5. The method according to any of claims 1 to 4, wherein the filling of the first tank container (40A; 3) is continued during the filling of the second tank container (10).

6. A method for emptying a liquid tank (40A, 10; 3, 10) of a spreader (1) for winter service vehicles, wherein the liquid tank has a first tank container (40A; 3) and at least one second tank container (10) connected to the first tank container via a liquid line (50; 50A), a first line opening of the liquid line (50A) lies in the first tank container, preferably at the bottom of the first tank container (40A; 3), and the first tank container (40A; 3) is e.g. a spreading material container (3) which is coupled or is coupleable to a spreading device for spreading solid spreading materials received in the spreading material container, or a tank sack (40A) or rigid insertable tank received in the spreading material container (3), wherein the liquid line (50, 50A) is so disposed that a highest point (50B) of the liquid line (50, 50A) lies between the first line opening of the liquid line (50) and the second line opening of the liquid line (50A), having the following steps:
- removing liquid from the first tank container (40A; 3) through the second tank container (10) by a second line opening of the liquid line (50) being so disposed that upon removal of the liquid from the second tank container (10) liquid from the first tank container (40A; 3) flows into the second tank container (10) solely due to hydrostatic forces.

7. The method according to claim 6, wherein the at least one second tank container (10) is disposed beside and/or in front of the spreading material container (3).

8. The method according to claim 6 or 7, wherein the highest point (50B) of the liquid line (50, 50A) lies at the height of an upper region of the first tank container (40A; 3) or thereabove.

9. A spreader (1) for winter service vehicles having a liquid tank (40A, 10; 3, 10) which comprises at least one first tank container (40A; 3) and at least one second tank container (10) connected to the first tank container via a liquid line (50, 50A), wherein the first tank container (40A; 3) is e.g. a spreading material container (3) which is coupled or is coupleable to a spreading device (6) for spreading solid spreading materials received in the spreading material container, or a tank sack (40A) or rigid insertable tank received in the spreading material container (3), and wherein the liquid line (50, 50A) is attached at a first end to the first tank container (40A; 3) or protrudes thereinto and possesses there a first line opening, preferably at the bottom of the first tank container (40A; 3), and is attached at a second end to the at least second tank container (10) or protrudes thereinto and possesses there a second line opening, preferably at a place below the first line opening, wherein the liquid line (50, 50A) possesses a highest point (50B) between the first line opening and the second line opening, which lies at the height of an upper region of the first tank container (40A; 3) or thereabove, and wherein the liquid line (50, 50A) is arranged to transport liquid from the first tank container (40A; 3) through the liquid line (50, 50A) into the second tank container (10) without any device for actively conveying the liquid and solely due to hydrostatic forces.

10. The spreader according to claim 9, wherein the at least one second tank container (10) is disposed beside and/or in front of the spreading material container (3).

11. The spreader according to claim 9 or 10, wherein there is provided on the liquid line a suction pump with which the liquid is suckable from the first tank container beyond the highest point (50B) of the liquid line once, so that subsequently after the suction pump is switched off the liquid is transported through the liquid line (50, 50A) solely due to hydrostatic forces.

12. The spreader according to claim 10 or 11, wherein the liquid line (50, 50A) leads through a walling (3a) of the spreading material container (3).

13. The spreader according to any of claims 9 to 12, wherein the first tank container (40A; 3) has a first vent opening (44) which is arranged so that air can escape through the first vent opening while the first tank container (40A; 3) is being filled with liquid through an opening (42) different from the first vent opening (44).

14. The spreader according to any of claims 9 to 13, wherein the at least one second tank container (10) has at least a second vent opening (30; 30A; 31) which is arranged so that air can escape through the second vent opening while the at least one second tank container (10) is being filled with liquid through an opening different from the second vent opening (30; 30A; 31).

15. A winter service vehicle comprising a spreader according to any of claims 9 to 14.

## Revendications

1. Procédé de remplissage d'un réservoir de liquide (40A, 10; 3, 10) d'un appareil d'épandage (1) pour véhicules de service hivernal, le réservoir de liquide comportant un premier conteneur pour réservoir (40A; 3) et au moins un deuxième conteneur pour réservoir (10) relié au premier conteneur pour réservoir par l'intermédiaire d'un conduit de liquide (50, 50A), et le premier conteneur pour réservoir (40; 3) étant p.ex. un conteneur à matériau d'épandage (3) qui est couplé ou peut être couplé à un dispositif d'épandage (6) pour l'épandage de matériaux d'épandage solides recueillis dans le conteneur à matériau d'épandage ou bien un sac de réservoir (40A) ou réservoir insert rigide recueilli dans le conteneur à matériau d'épandage (3), **caractérisé par** les étapes suivantes:
- remplissage du premier conteneur pour réservoir (40A; 3) avec du liquide tel que par exemple de l'eau saline, jusqu'à un moment à partir duquel le liquide versé dans le premier conteneur pour réservoir (40A; 3) commence à couler à travers le conduit de liquide (50, 50A) dans le au moins un deuxième conteneur pour réservoir (10), et
- remplissage du au moins un deuxième conteneur pour réservoir (10) avec du liquide provenant du premier conteneur pour réservoir (40A; 3), à travers le conduit de liquide (50) à la suite dudit moment, le conduit de liquide (50, 50A) possédant un point le plus haut (50B) et l'étape du remplissage du au moins un deuxième conteneur pour réservoir (10) ne commençant et n'étant poursuivie en utilisant des forces hydrostatiques qu'une fois que le liquide a atteint dans le conduit de liquide (50, 50A) le point le plus haut (50B).

2. Procédé selon la revendication 1, le au moins un deuxième conteneur pour réservoir (10) étant agencé à côté du et/ou devant le conteneur à matériau d'épandage.

3. Procédé selon la revendication 1 ou 2, le point le plus haut (50B) du conduit de liquide (50, 50A) se trouvant à la hauteur d'une zone supérieure du premier conteneur pour réservoir (40A; 3) ou au-dessus, de telle façon que l'étape du remplissage du au moins un deuxième conteneur pour réservoir (10) ne commence qu'une fois que le premier conteneur pour réservoir (40A; 3) est entièrement rempli ou au moins presque entièrement rempli.

4. Procédé selon la revendication 3, un volume de remplissage maximum du premier conteneur pour réservoir (40A; 3) étant entièrement rempli de liquide avant le commencement du remplissage du au moins un deuxième conteneur pour réservoir (10).

5. Procédé selon une des revendications de 1 à 4, le remplissage du premier conteneur pour réservoir (40A; 3) étant poursuivi pendant le remplissage du deuxième conteneur pour réservoir (10).

6. Procédé de vidage d'un réservoir de liquide (40A, 10; 3, 10) d'un appareil d'épandage (1) pour véhicules de service hivernal, le réservoir de liquide comportant un premier conteneur pour réservoir (40A; 3) et au moins un deuxième conteneur pour réservoir (10) relié au premier conteneur pour réservoir par l'intermédiaire d'un conduit de liquide (50, 50A), une première ouverture de conduit du conduit de liquide (50A) se trouvant dans le premier conteneur pour réservoir, de préférence au fond du premier conteneur pour réservoir (40A; 3), et le premier conteneur pour réservoir (40A; 3) étant p.ex. un conteneur à matériau d'épandage (3) qui est couplé ou peut être couplé à un dispositif d'épandage pour l'épandage de matériaux d'épandage solides recueillis dans le conteneur à matériau d'épandage, ou bien un sac de réservoir (40A) ou réservoir insert rigide recueilli dans le conteneur à matériau d'épandage (3), le conduit de liquide (50, 50A) étant agencé de telle manière qu'un point le plus haut (50B) du conduit de liquide (50, 50A) se trouve entre la première ouverture de conduit du conduit de liquide (50) et la deuxième ouverture de conduit du conduit de liquide (50A), comprenant les étapes suivantes:
- prélèvement de liquide du premier conteneur pour réservoir (40A; 3) à travers le deuxième conteneur pour réservoir (10), ce qui a lieu en ce qu'une deuxième ouverture de conduit du conduit de liquide (50) est agencée de telle manière que, lors du prélèvement du liquide du deuxième conteneur pour réservoir (10), du liquide du premier conteneur pour réservoir (40A; 3) s'écoule par le seul fait de forces hydrostatiques agissant dans le deuxième conteneur pour réservoir (10).

7. Procédé selon la revendication 6, le au moins un deuxième conteneur pour réservoir (10) étant agencé à côté du et/ou devant le conteneur à matériau d'épandage (3).

8. Procédé selon la revendication 6 ou 7, le point le plus haut (50B) du conduit de liquide (50, 50A) se trouvant à la hauteur d'une zone supérieure du premier conteneur pour réservoir (40A; 3) ou au-dessus.

9. Appareil d'épandage (1) pour véhicules de service hivernal ayant un réservoir de liquide (40A, 10; 3, 10) qui comporte au moins un premier conteneur pour réservoir (40A; 3) et au moins un deuxième conteneur pour réservoir (10) relié au premier conteneur pour réservoir par l'intermédiaire d'un conduit de liquide (50, 50A), le premier conteneur pour réservoir (40; 3) étant p.ex. un conteneur à matériau d'épandage (3) qui est couplé ou peut être couplé à un dispositif d'épandage (6) pour l'épandage de matériaux d'épandage solides recueillis dans le conteneur à matériau d'épandage ou bien un sac de réservoir (40A) ou réservoir insert rigide recueilli dans le conteneur à matériau d'épandage (3), et le conduit de liquide (50, 50A) étant, par une première extrémité, raccordé au premier conteneur pour réservoir (40; 3) ou s'enfonçant dedans et y possédant une première ouverture de conduit, de préférence au fond du premier conteneur pour réservoir (40A; 3), et étant raccordé par une deuxième extrémité au au moins deuxième conteneur pour réservoir (10) ou s'enfonçant dedans et y possédant une deuxième ouverture de conduit, de préférence à un endroit situé au-dessous de la première ouverture de conduit, le conduit de liquide (50, 50A) possédant un point le plus haut (50B) entre la première ouverture de conduit et la deuxième ouverture de conduit qui se trouve à la hauteur d'une zone supérieure du premier conteneur pour réservoir (40A; 3) ou au-dessus, et le conduit de liquide (50, 50A) étant équipé pour transporter du liquide du premier conteneur pour réservoir (40A; 3) à travers le conduit de liquide (50, 50A) dans le deuxième conteneur pour réservoir (10) sans aucun dispositif d'acheminement actif du liquide et par le seul fait de forces hydrostatiques.

10. Appareil d'épandage selon la revendication 9, le au moins un deuxième conteneur pour réservoir (10) étant agencé à côté du et/ou devant le conteneur à matériau d'épandage (3).

11. Appareil d'épandage selon la revendication 9 ou 10, il étant prévu sur le conduit de liquide une pompe aspirante avec laquelle le liquide du premier conteneur pour réservoir peut être aspiré une fois au-dessus du point le plus haut (50B) du conduit de liquide, de telle sorte qu'ensuite, après la désactivation de la pompe aspirante, le liquide est transporté par le seul fait de forces hydrostatiques par le conduit de liquide (50, 50A).

12. Appareil d'épandage selon la revendication 10 ou 11, le conduit de liquide (50, 50A) passant par une paroi (3a) du conteneur à matériau d'épandage (3).

13. Appareil d'épandage selon une des revendications de 9 à 12, le premier conteneur pour réservoir (40A; 3) comportant une première ouverture d'évent (44) qui est équipée pour que de l'air puisse s'échapper par la première ouverture d'évent pendant que le premier conteneur pour réservoir (40A; 3) est rempli de liquide par une ouverture (42) distincte de la première ouverture d'évent (44).

14. Appareil d'épandage selon une des revendications de 9 à 13, le au moins un deuxième conteneur pour réservoir (10) comportant au moins une deuxième ouverture d'évent (30; 30A; 31) qui est équipée pour que de l'air puisse s'échapper par la deuxième ouverture d'évent pendant que le au moins un deuxième conteneur pour réservoir (10) est rempli de liquide par une ouverture distincte de la deuxième ouverture d'évent (30; 30A; 31).

15. Véhicule de service hivernal comprenant un appareil d'épandage selon une des revendications de 9 à 14.
